# EUROPÄISCHE PATENTANMELDUNG

(11) **EP 3 511 633 A2**
(43) Veröffentlichungstag der Anmeldung: **17.07.2019**
(21) Anmeldenummer: 18204582.3
(22) Anmeldetag: 06.11.2018
(51) Int. Cl.: F24C 15/20

(54) **ANORDNUNG BESTEHEND AUS ZUMINDEST EINER DUNSTABZUGSEINRICHTUNG UND ZUMINDEST EINEM KOCHFELD UND VERFAHREN ZUM BETREIBEN DER ANORDNUNG**

(30) Priorität: 20.11.2017 DE 102017127229
(71) Anmelder: Miele & Cie. KG, 33332 Gütersloh (DE)
(72) Erfinder: Brokfeld, Hartmut, 32289 Rödinghausen (DE); Auell, Alexander, 33613 Bielefeld (DE); Thorman, Franz, 33649 Bielefeld (DE); Junkereit, Andre, 32257 Bünde (DE)

(57) **Zusammenfassung**

Die Erfindung betrifft eine Anordnung (100) bestehend aus zumindest einer Dunstabzugseinrichtung (200) und zumindest einem Kochfeld (300) und ein Verfahren (400) zum Betreiben der Anordnung (100). Das Kochfeld (300) hat eine Dekorplatte (310) und wenigstens ein Heizelement (320) zum Erwärmen eines auf dem Kochfeld (300) positionierten Lebensmittels. Die Dunstabzugseinrichtung (200) weist eine Blende (210) mit zumindest einer Ausnehmung (220) zum Abführen von Wrasen nach unterhalb der Ebene der Dekorplatte (310) und/oder nach unterhalb der Ebene der Blende (220) auf. Weiterhin hat die Dunstabzugseinrichtung (200) einen Fettfilter (230) zum heraustrennen von Fett und Öl aus dem Wrasen, einen Filterschacht (240) zum Aufnehmen des Fettfilters (230) und zumindest einen Deckel (250) zum Abdecken der Ausnehmung (220).

Die Anordnung (100) hat wenigstens eine Erfassungseinrichtung (110, 120, 130, 140, 150, 160) zum Erfassen von einer Eigenschaft und hat eine Steuereinrichtung, zum Steuern des Kochfeldes (300) und/oder der Dunstabzugseinrichtung (200) in Abhängigkeit von der wenigstens einen erfassten Eigenschaft.

## Beschreibung

Die Erfindung betrifft eine Anordnung bestehend aus zumindest einer Dunstabzugseinrichtung und zumindest einem Kochfeld und ein Verfahren zum Betreiben der Anordnung.

Die DE 10 2009 025 038 A1 beschreibt eine Kochdunst-Eintrittsvorrichtung mit abnehmbarer deckeiförmiger Verschließeinrichtung.

Der Erfindung stellt sich die Aufgabe, ein verbesserte Anordnung aus Dunstabzugseinrichtung und Kochfeld und ein verbessertes Verfahren zum Betreiben von Dunstabzugseinrichtung und Kochfeld zu schaffen.

Erfindungsgemäß wird diese Aufgabe durch eine Anordnung und ein Verfahren zum Betreiben einer Anordnung mit den Merkmalen der Hauptansprüche gelöst. Vorteilhafte Ausgestaltungen und Weiterbildungen der Erfindung ergeben sich aus den nachfolgenden Unteransprüchen.

Die Erfindung bietet den Vorteil, dass durch wenigstens eine geeignete Erfassungseinrichtung und eine geeignete Steuereinrichtung ein Haushaltgerät in Abhängigkeit von einer Position eines Deckels zum Abdecken einer Ausnehmung zum Abführen von Wrasen nach unterhalb einer Ebene der Dekorplatte des Kochfeldes und/oder nach unterhalb einer Ebene der Blende der Dunstabzugseinrichtung automatisiert angesteuert werden kann. Dadurch kann der Bedienkomfort der beiden Haushaltgeräte der Anordnung gesteigert werden.

Es wird eine Anordnung mit einer Dunstabzugseinrichtung und einem Kochfeld, aufweisend die folgenden Merkmale vorgestellt:
das zumindest eine Kochfeld hat eine Dekorplatte und wenigstens ein Heizelement zum Erwärmen eines auf dem Kochfeld, insbesondere in einem Garbehälter, positionierten Lebensmittels;
die Dunstabzugseinrichtung hat eine Blende mit zumindest einer Ausnehmung zum Abführen von Wrasen, einen Fettfilter zum heraustrennen von Fett und Öl aus dem Wrasen, einen Filterschacht zum Aufnehmen des Fettfilters und zumindest einen Deckel zum Abdecken der Ausnehmung aufweist;
und wenigstens einer Erfassungseinrichtung zum Erfassen wenigstens einer Position des Deckels und/oder wenigstens einer Berührung eines Teils der Anordnung durch einen Benutzer und/oder wenigstens eines Betriebszustands von der Dunstabzugseinrichtung und/oder wenigstens eines Betriebszustands von dem zumindest einen Kochfeld und/oder wenigstens einem Verschmutzungswert des Fettfilters und/oder wenigstens einer Position des Fettfilters;
und einer Steuereinrichtung zum Steuern des Kochfeldes und/oder der Dunstabzugseinrichtung in Abhängigkeit von der wenigstes einen Position und/oder von der wenigstens einen Berührung und/oder von dem wenigstens einen Betriebszustand und/oder von dem wenigstens einem Verschmutzungswert, welche durch die wenigstens eine Erfassungseinrichtung erfasst wurden.

Das Kochfeld kann als ein Induktions- oder Elektrokochfeld ausgeführt sein, vorzugsweise ist das wenigstens eine Kochfeld ein Gaskochfeld oder ein Grill. Bei einem Gaskochfeld ist das wenigstens eine Heizelement ein Gasbrenner. Bei einem Grill, insbesondere einem zum Einbau in eine Arbeitsplatte einer Küchenumgebung vorgesehenen Grill ist das wenigstens eine Heizelement als ein Gasbrenner oder als ein Widerstandsheizelement ausgeführt.

Die Dunstabzugseinrichtung ist ausgeführt zum Abführen von Wrasen nach unterhalb der Ebene der Dekorplatte des Kochfeldes und/oder nach unterhalb der Ebene der Blende der Dunstabzugseinrichtung. Dekorplatte und Blende sind vorzugsweise in einer gemeinsamen Ebene angeordnet.

Nach einer Ausführungsvariante sind das Kochfeld und die Dunstabzugseinrichtung zueinander benachbart angeordnet, insbesondere in einer Arbeitsplatte einer Küchenumgebung integriert.

Dekorplatte und Blende können als Elemente auf einer Arbeitsplatte einer Küchenumgebung aufliegen oder in diese, insbesondere flächenbündig, eingelassen sein. Ausdrücklich von der Erfindung umfasst ist die Möglichkeit, dass Dekorplatte und Blende durch die Arbeitsplatte einer Küchenumgebung ausgeführt sind. Dann ist die Ausnehmung in der Arbeitsplatte ausgebildet und das wenigstens eine Heizelement unterhalb der Oberfläche der Arbeitsplatte angeordnet.

Unter einer Arbeitsplatte kann eine Platte verstanden werden, wie sich auch zum Zubereiten von Speisen oder Abstellen von Kochgeschirr verwendet werden kann.

Nach einer besonderen Ausführungsform sind Dunstabzugseinrichtung und Kochfeld als ein gemeinsames Gerät ausgeführt. Dies zeigt sich in der Gestalt einer gemeinsamen Steuerung und/oder einem gemeinsam genutzten Gehäuse und/oder gemeinsam genutzter Befestigungsmittel zum Einbau in eine Arbeitsplatte einer Küchenumgebung und/oder der einteiligen Ausführung von Dekorplatte und Blende.

Die Dunstabzugseinrichtung kann beispielsweise einen Ventilator zum Erzeugen eines Luftstroms umfassen, durch den Luft in die Ausnehmung eingezogen werden kann. Die Ausnehmung kann über einen Kanal mit dem Ventilator verbunden sein. In Strömungsrichtung des Wrasens ist nach/hinter der Ausnehmung eine ein Filterschacht vorgesehen. Der Filterschacht dient zur Aufnahme wenigstens eines Fettfilters. Nach einer Ausführungsform ist der Filterschacht ein Teil des Kanals zwischen der Ausnehmung und dem Ventilator. Vorzugsweise ist der Filterschacht und somit der Fettfilter unterhalb der Ebene der Dekorplatte des Kochfeldes und/oder der Ebene der Blende der Dunstabzugseinrichtung angeordnet.

Beispielsweise kann der Deckel ausgebildet sein, um auf einer Schmal- oder Längsseite auf einem zwischen dem Kochfeld und der Ausnehmung befindlichen Aufstellabschnitt der Blende und/oder Dekorplatte und/oder Arbeitsplatte aufgestellt zu werden.

Nach einer vorteilhaften Ausgestaltung sind in dem Deckel zumindest ein Deckelmagnetelement und/oder unter dem Aufstellabschnitt von Blende, Dekorelement beziehungsweise Arbeitsplatte zumindest ein Aufstellmagnetelement angeordnet. Diese ermöglichen, dass der Deckel in einem auf dem Aufstellabschnitt aufgestellten Zustand magnetisch an Blende, Dekorelement beziehungsweise Arbeitsplatte fixiert ist.

Die Anordnung kann eine oder mehrere Erfassungseinrichtungen aufweisen. Diese können Bestandteil der Dunstabzugseinrichtung und/oder des Kochfeldes sein.

Die Erfassungseinrichtung zum Erfassen der Position des Deckels ist vorzugsweise im Bereich der Ausnehmung derart angeordnet, dass der geschlossene Deckel und der teilweise geöffnete Deckel erfasst werden kann. Hierdurch ist es möglich den Ventilator erst dann einzuschalten, wenn der Öffnungsgrad ein Mindestmaß überschritten hat. Dies verhindert, dass ein einströmender Luftzug das Abnehmen des Deckels erschwert.

Ein teilgeöffneter Deckel schließt mit der Blende, dem Dekorelement beziehungsweise der Arbeitsplatte einen Winkel im Bereich von 0 Grad bis 25 Grad, vorzugsweise einen Winkel im Bereich von 0 Grad bis 12 Grad ein.

Eine Erfassungseinrichtung zum Erfassen wenigstens einer Position des Deckels ist beispielsweise derart ausgebildet, angeordnet und ausgerichtet, dass das Entnehmen des Deckels aus der Ausnehmung von einem teilweisen Öffnen unterscheiden werden kann. Dabei kann das teilweise Öffnen mit oder ohne Unterstützung einer Anhebevorrichtung erfolgen.

Eine Anhebevorrichtung wirkt auf den Deckel ohne mit dem Deckel gekoppelt zu sein. Dazu liegt der Deckel lose auf einer als Hubstift ausgebildeten Anhebevorrichtung auf. Eine andere Ausgestaltung der Anhebevorrichtung sieht vor, dass die Anhebevorrichtung aus einem Elektromagneten besteht, der gegenpolig zu einem Magneten in dem Deckel bei eingeschaltetem Elektromagneten gegen den Magneten in dem Deckel wirkt und somit den Deckel aus der Ruheposition heraushebt.

Der Deckel kann zwischen der Ausnehmung und einem Heizelement auf dem Aufstellabschnitt aufstellbar sein. Dadurch kann der Deckel als Trennwand zwischen Kochfeld und Ausnehmung fungieren. Wenn es sich bei dem Kochfeld um ein Gaskochfeld handelt, kann dadurch das Einziehen der Gasflamme in die Ausnehmung verhindert werden. Bei einer Ausführung des Kochfeldes als Grill, auch einem Elektrogrill, können Flammen entstehen, wenn zum Beispiel Öl oder Fett auf ein Heizelement tropft.

Eine Erfassungseinrichtung zum Erfassen wenigstens einer Position des Deckels ist beispielsweise derart ausgebildet, angeordnet und ausgerichtet, dass das Aufstellen des Deckels auf dem Aufstellabschnitt erfasst werden kann. Hierdurch kann Sicherheit der Anordnung verbessert werden, beispielsweise in dem das Kochfeld nur dann aktiviert wird, wenn der Deckel auf dem Aufstellabschnitt positioniert ist.

Eine weiterführende Ausgestaltung dieser Erfassungseinrichtung ist derart ausgebildet, angeordnet und ausgerichtet, dass die Orientierung des auf dem Aufstellabschnitt aufgestellten Deckels erfasst werden kann. Hierdurch ist es möglich die Anordnung in Abhängigkeit davon zu steuern welche Seite des Deckels dem Kochfeld zugewandt ist. Vorzugsweise, insbesondere bei einem als Gaskochfeld oder Grill ausgeführten Kochfeld, ist dies jene Seite die eine größere Temperaturbeständigkeit aufweist. Zudem kann die Erfassungseinrichtung in die Aufstellfläche und/oder den Deckel integriert sein. Dadurch kann die Position des Deckels zuverlässig erfasst werden.

Die Erfassungseinrichtung kann je nach Ausführungsform als optischer, kapazitiver, induktiver, piezoelektrischer oder magnetischer Sensor realisiert sein. Dadurch kann die Position präzise erfasst werden.

Die Steuereinrichtung kann ausgebildet sein, um das Kochfeld zu deaktivieren, wenn der Deckel nicht zwischen der Ausnehmung und dem Kochfeld aufgestellt ist, oder das Kochfeld zu aktivieren, wenn der Deckel zwischen der Ausnehmung und dem Kochfeld aufgestellt ist. Dadurch kann das Kochfeld automatisch ein- oder ausgeschaltet werden. Somit kann ein Schalten des Haushaltsgeräts abhängig vom Umgang mit der durch den Deckel realisierten Abdeckung erfolgen. Beispielsweise kann eine elektronische Schaltung eines Ventils für die Gaszufuhr eines Gasbrenners und eine Steuerung des Kochfeldes darüber erfolgen.

Beispielsweise kann das Kochfeld deaktiviert sein, wenn der Deckel bei Anwendung neben einem Gaskochfeld oder Grill nicht aufgestellt ist. Oder es kann ein automatisches Einschalten erfolgen, sobald der Deckel aufgestellt ist. Unter Einschalten des Kochfeldes wird hier verstanden, dass das Kochfeld in eine Betriebsbereitschaft gesetzt wurde. Das kann das Öffnen eines Sicherheitsventils für die Gaszufuhr ebenso umfassen wie die Versetzung des Kochfeldes in einen Bereitschaftszustand. In einem Bereitschaftszustand können die Betriebsarten des Kochfeldes zum Erwärmen eines Gasbehälters ausgewählt werden.

Unter die Steuerung des Kochfeldes fällt auch die Möglichkeit die Leistungsstufe einer, insbesondere einzelnen, Heizeinrichtung des Kochfeldes zu verändern. So ist es beispielsweise möglich, dass in Abhängigkeit der Positionierung des Deckels auf der Aufstellfläche nur das wenigstens eine, der Ausnehmung am nächsten angeordnete Heizelement aktiviert oder deaktiviert wird.

In Bezug auf eine als Gasbrenner ausgeführte Heizeinrichtung wird unter Einschalten und Ausschalten das Öffnen oder Schließen eines Ventils, insbesondere Sicherheitsventils, in der Gaszuleitung verstanden. Hierdurch wird ein besonders sicherer Betrieb erreicht, da eine Verwendung eines Muldenlüfters nur bei ordnungsgemäß positioniertem Deckel möglich ist.

Darüber hinaus ist es möglich mit dem Aufstellen des Deckels den Ventilator der Dunstabzugseinrichtung einzuschalten oder diesen in einer vorgegebenen Leistungsstufe zu betreiben.

Eine Erfassungseinrichtung zum Erfassen wenigstens einer Berührung eines Teils der Anordnung durch einen Benutzer ist beispielsweise derart ausgebildet, angeordnet und ausgerichtet, dass eine Berührung oder Berührungsgeste mit einem Körperteil detektiert wird. Je nach Ausführungsform wird von der Erfassungseinrichtung eine lokal begrenzte Berührung an wenigstens einer Berührungsstelle oder eine Berührungsgeste erfasst. Eine Berührungsgeste kann eindimensional oder zweidimensional ausgeprägt sein. Eine Berührungsgeste kann auch ein Muster oder eine Folge mehrerer Berührungen in zeitlicher und/oder räumlicher Abfolge sein. Auch ist es möglich, dass mit der Erfassungseinrichtung mehrere Berührungsstellen zur Verfügung gestellt werden.

Die Steuereinrichtung kann ausgebildet sein, das Kochfeld und/oder die Dunstabzugseinrichtung zu aktivieren, wenn eine erste Berührung des Benutzers an einem Teil der Anordnung, insbesondere an der Dekorplatte und/oder Blende, erfasst worden ist. Beispielsweise kann durch eine Berührung die Anhebevorrichtung ausgelöst werden.

Die Steuereinrichtung kann auch ausgebildet sein, das Kochfeld und/oder die Dunstabzugseinrichtung zu deaktivieren, wenn eine zweite Berührung des Benutzers an einem Teil der Anordnung, insbesondere an der Dekorplatte und/oder Blende, erfasst worden ist. Dabei können sich die erste Berührung und die zweite Berührung in der Berührungsgeste und/oder der Berührungsstelle unterscheiden.

Gemäß einer Ausführungsform kann das Haushaltgerät eine Anhebevorrichtung zum Herausheben des Deckels aus der Ausnehmung aufweisen. Die Steuereinrichtung kann ausgebildet sein, um die Anhebevorrichtung in Abhängigkeit von der Position des Deckels anzusteuern. Bei einem auf der Aufstellfläche aufgestellten Deckel beispielsweise wird die Ansteuerung der Anhebevorrichtung unterdrückt. Die Steuereinrichtung kann ausgebildet sein, um die Anhebevorrichtung in Abhängigkeit von einer Berührung der Blende oder des Deckels durch den Benutzer anzusteuern. So ist es beispielsweise möglich die Anhebevorrichtung auszulösen, wenn der Benutzer den Deckel berührt. Hierbei hat es sich als vorteilhaft erwiesen, dass für die auslosende Berührung eine vorgegebene Berührungsgeste oder ein vorgegebener Berührungsbereich oder eine vorgegebene Berührungsabfolge erforderlich ist. Die Steuereinrichtung kann ausgebildet sein, um die Anhebevorrichtung in Abhängigkeit von einem Betriebszustand der Dunstabzugseinrichtung oder des Kochfeldes, anzusteuern. Dadurch kann der Deckel automatisch angehoben werden, beispielsweise wenn das Kochfeld oder die Dunstabzugseinrichtung eingeschaltet wird. Insbesondere mit dem Einschalten des Kochfeldes wird so der Benutzer daran erinnert den Deckel aus der Ausnehmung zu entnehmen und auf der Aufstellfläche aufzustellen.

Zudem kann die Erfassungseinrichtung in die Blende beziehungsweise die Dekorplatte und/oder den Deckel integriert sein. Dadurch kann die Position des Deckels zuverlässig erfasst werden.

Eine Erfassungseinrichtung zum Erfassen wenigstens einem Betriebszustand von der Dunstabzugseinrichtung ist beispielsweise derart ausgebildet, angeordnet und ausgerichtet, dass von einer zentralen Elektronik der Anordnung oder von der Steuerung des Kochfeldes bei der Steuerung der Dunstabzugseinrichtung Zustandswerte abgefragt werden und/oder von der Steuerung der Dunstabzugseinrichtung Zustandswerte an die zentralen Elektronik der Anordnung und/oder an die Steuerung des Kochfeldes ausgeliefert werden.

Eine andere Möglichkeit Erfassungseinrichtung zum Erfassen wenigstens eines Betriebszustandes von der Dunstabzugseinrichtung besteht darin, dass mit einem Sensor die Drehzahl des Ventilators oder die Strömungsgeschwindigkeit des Wrasens oder ein elektrischer Strom der Dunstabzugseinrichtung erfasst wird.

Die Steuereinrichtung kann ausgebildet sein, das Kochfeld zu deaktivieren oder auf eine niedrige Leistungsstufe zu begrenzen, wenn die Dunstabzugseinrichtung mit einer hohen Leistungsstufe betrieben wird und/oder das Kochfeld zu aktivieren oder auf einer hohen Leistungsstufe zu betreiben, wenn die Dunstabzugseinrichtung mit einer niedrigen Leistungsstufe betrieben wird oder abgeschaltet ist.

Eine Erfassungseinrichtung zum Erfassen wenigstens eines Betriebszustandes von dem zumindest einem Kochfeld ist beispielsweise derart ausgebildet, angeordnet und ausgerichtet, dass von einer zentralen Elektronik der Anordnung oder von der Steuerung der Dunstabzugseinrichtung bei der Steuerung des Kochfeldes Zustandswerte abgefragt werden und/oder von der Steuerung des Kochfeldes Zustandswerte an die zentralen Elektronik der Anordnung und/oder an die Steuerung der Dunstabzugseinrichtung ausgeliefert werden.

Eine andere Möglichkeit Erfassungseinrichtung zum Erfassen wenigstens eines Betriebszustandes von dem Kochfeld besteht darin, dass mit einem Sensor die Temperatur oder Flammengröße an einem Heizelement oder die Position eines Garbehälters oder eine elektrische bzw. elektromagnetische Größe eines Heizelements, insbesondere einer Induktionsspule, erfasst wird.

Die Steuereinrichtung kann ausgebildet sein, beispielsweise die Dunstabzugseinrichtung zu deaktivieren oder den Betrieb der Dunstabzugseinrichtung mit einer niedrigen Leistungsstufe zu aktivieren oder den Betrieb der Dunstabzugseinrichtung mit einer niedrigen Leistungsstufe fortzusetzen, wenn das Kochfeld, insbesondere ein unmittelbar zur Ausnehmung benachbartes Heizelement, aktiviert ist.

Weiterhin ist es möglich die Dunstabzugseinrichtung zu aktivieren, insbesondere den Betrieb der Dunstabzugseinrichtung mit einer hohen Leistungsstufe zu aktivieren, oder den Betrieb der Dunstabzugseinrichtung mit einer hohen Leistungsstufe fortzusetzen, wenn das Kochfeld, insbesondere ein unmittelbar zur Ausnehmung benachbartes Heizelement, deaktiviert ist.

Diese beiden Aspekte sind insbesondere in Kombination mit der Erfassung der Position des Deckels interessant. So kann insgesamt das Sicherheitsniveau erhöht werden. Dies wird im Idealfall noch ergänzt durch eine Erfassungseinrichtung zum Erfassen wenigstens einem Verschmutzungswert des Fettfilters.

Der Verschmutzungswert repräsentiert die reale oder eine angenommene Menge von Öl und Fett im Fettfilter. Der Verschmutzungswert ist somit der Grad der Anschmutzung des Fettfilters und/oder die Einsatzdauer des Fettfilters seit dessen letzter Reinigung.

Eine Erfassungseinrichtung zum Erfassen wenigstens einem Verschmutzungswert des Fettfilters ist beispielsweise derart ausgebildet, angeordnet und ausgerichtet, dass ein Zähler der Dunstabzugseinrichtung die Betriebsstunden der Dunstabzugseinrichtung, insbesondere des Ventilators, zählt und daraus den Verschmutzungswert ableitet. Eine Weiterbildung der Erfassungseinrichtung zum Erfassen wenigstens einem Verschmutzungswert des Fettfilters sieht vor, dass dabei die Leistungsstufe in Form einer Gewichtung berücksichtigt wird.

Der Verschmutzungswert wird bei einer Entnahme des Fettfilters aus dem Filterschacht zur Reinigung zurückgesetzt. Hierzu kann die Erfassung der Positionserkennung des Fettfilters in dem Filterschacht mit eine Bedieneingabe, beispielsweise einer Berührungserkennung kombiniert werden.

Die Steuereinrichtung kann ausgebildet sein das Kochfeld und/oder die Dunstabzugseinrichtung zu deaktivieren, wenn der Fettfilter einen Verschmutzungswert aufweist, der größer ist als ein vorgegebener Abschaltwert. Hierdurch wird die Sicherheit und die Leistung der Anordnung verbessert, da eine übermäßige Sättigung des Fettfilters mit Fetten und Ölen verhindert wird und dieser sich so leichter reinigen lässt. Es ist auch möglich die Steuerung derart auszugestalten, dass das Kochfeld und/oder die Dunstabzugseinrichtung zu aktivieren, insbesondere nur dann zu aktivieren, wenn der Fettfilter einen Verschmutzungswert aufweist, der kleiner ist als ein vorgegebener Einschaltwert. Dabei sind Abschaltwert und Einschaltwert des Verschmutzungswertes vorzugsweise identisch. Es ist aber genauso möglich, dass sich Abschaltwert und Einschaltwert unterscheiden, wobei der Abschaltwert größer ist als der Einschaltwert. Der Abschaltwert repräsentiert also eine stärkere Verschmutzung als der Einschaltwert. Die Überwachung des Verschmutzungswertes kann kontinuierlich erfolgen, so dass beim Überschreiten des Abschaltwertes die Dunstabzugseinrichtung, zumindest der Ventilator, unmittelbar in eine geringere Leistungsstufe versetzt wird oder abgeschaltet wird.

Ergänzend kann kontinuierlich die künftige Entwicklung des Verschmutzungswertes ermittelt werden und in Abhängigkeit der Annäherung an den Abschaltwert die Leistung der Dunstabzugseinrichtung, insbesondere des Ventilators reduziert werden.

Ein Überschreiten des Abschaltwertes ist beispielsweise möglich wenn die Steuerung der Dunstabzugseinrichtung den Verschmutzungswert nur bei jedem Einschalten des Kochfeldes und/oder der Dunstabzugseinrichtung abgefragt wird. Hierdurch kann der Benutzer bei einem Überschreiten des Abschaltwertes während eines Garvorganges die Dunstabzugseinrichtung in einem Toleranzbereich weiter betreiben.

Eine Erfassungseinrichtung zum Erfassen wenigstens einer Position des Fettfilters ist beispielsweise derart ausgebildet, angeordnet und ausgerichtet, dass ein in dem Filterschacht angeordneter Fettfilter erkannt wird. Die Erfassungseinrichtung kann je nach Ausführungsform als optischer, kapazitiver, induktiver, piezoelektrischer oder magnetischer Sensor realisiert sein. Dadurch kann die Position präzise erfasst werden. Vorzugsweise ist die Erfassungseinrichtung zum Erfassen wenigstens einer Position des Fettfilters in dem Filterschacht, insbesondere in oder an oder hinter einer Wand des Filterschachtes angeordnet.

Die Steuereinrichtung kann ausgebildet sein das Kochfeld und/oder die Dunstabzugseinrichtung zu deaktivieren, wenn der Fettfilter nicht in dem Filterschacht positioniert ist. Hierdurch wird vermieden, dass Öl und Fett tief in die Dunstabzugseinrichtung insbesondere in den Ventilator gelangt.

In Bezug auf eine als Gasbrenner ausgeführte Heizeinrichtung wird unter Einschalten und Ausschalten das Öffnen oder Schließen eines Ventils, insbesondere Sicherheitsventils, in der Gaszuleitung verstanden. Hierdurch wird ein besonders sicherer Betrieb erreicht, da eine Verwendung eines Muldenlüfters nur bei ordnungsgemäß positioniertem Deckel möglich ist.

Gemäß einer Ausführungsform sind die Steuereinrichtung der Anordnung und ein Steuergerät der Dunstabzugseinrichtung und/oder ein Steuergerät des Kochfeldes als eine Einheit ausgeführt. Einheit bedeutet in diesem Zusammenhang Funktionseinheit und/oder Baueinheit und/oder Elektronikeinheit.

Die vorstehend beschriebene Anordnung kann gemäß einer Ausführungsform als ein einziges Haushaltgerät oder als eine Kombination mehrerer Haushaltgeräte realisiert sein.

Die Erfassungseinrichtung kann je nach Ausführungsform als optischer, kapazitiver, induktiver, piezoelektrischer oder magnetischer Sensor realisiert sein. Dadurch kann die Position präzise erfasst werden.

Der hier beschriebene Ansatz schafft ferner ein Verfahren zum Betreiben eines Haushaltgeräts gemäß einer der vorstehenden Ausführungsformen, wobei das Verfahren folgende Schritte umfasst:
Einlesen
   - eines die Position des Deckels repräsentierenden Deckel-Positionssignals und/oder
   - eines den Verschmutzungswert eines Fettfilters repräsentierenden Verschmutzungssignals
      und/oder
   - eines den Betriebszustand des Kochfeldes repräsentierenden Kochfeld-Zustandssignals und/oder
   - eines den Betriebszustand der Dunstabzugseinrichtung repräsentierenden Dunstabzugs-Zustandssignals
      und/oder
   - eines eine Berührung eines Teils der Anordnung repräsentierenden Berührungssignals und/oder
   - eines die Position des Deckels repräsentierenden Filter-Positionssignals;
      und
Erzeugen eines Ansteuersignals zum Ansteuern des Kochfeldes und/oder der Dunstabzugseinrichtung unter Verwendung
   - eines Deckel-Positionssignals
      und/oder
   - eines Verschmutzungssignals
      und/oder
   - eines Kochfeld-Zustandssignals
      und/oder
   - eines Dunstabzugs-Zustandssignals
      und/oder
   - eines Berührungssignals
      und/oder
   - eines Filter-Positionssignals.

Bei dem Verfahren ist vorgesehen, dass ein Ansteuern der Anordnung umfasst in Bezug auf die Dunstabzugseinrichtung
- das Ausschalten der Dunstabzugseinrichtung;
   oder
- das Reduzieren der Leistungsstufe der Dunstabzugseinrichtung;
   oder
- das Erhöhen der Leistungsstufe der Dunstabzugseinrichtung;
   und/oder
in Bezug auf das Kochfeld
- das Ausschalten des Kochfeldes oder des wenigstens einen Heizelements, insbesondere das Unterbrechen einer Gaszufuhr zu dem Kochfeld oder zu dem wenigstens einem Heizelement;
- das Reduzieren der Leistungsstufe des Kochfeldes oder des wenigstens einen Heizelements;
   oder
- das Erhöhen der Leistungsstufe des Kochfeldes oder des wenigstens einen Heizelements.

Dieses Verfahren kann beispielsweise in Software oder Hardware oder in einer Mischform aus Software und Hardware, beispielsweise in einer Steuereinrichtung, implementiert sein.

Ein Ausführungsbeispiel der Erfindung ist in den Zeichnungen rein schematisch dargestellt und wird nachfolgend näher beschrieben. Es zeigt
- Figur 1: in einer schematischen Darstellung ein Ausführungsbeispiel einer Anordnung aufweisend eine Dunstabzugseinrichtung und zumindest einem Kochfeld;
- Figur 2: in einer schematischen Darstellung ein Ausführungsbeispiel einer Dunstabzugseinrichtung einer Anordnung aufweisend ein Kochfeld und die Dunstabzugseinrichtung;
- Figur 3: in einer schematischen Darstellung ein Ausführungsbeispiel einer Dunstabzugseinrichtung einer Anordnung aufweisend ein Kochfeld und die Dunstabzugseinrichtung;
- Figur 4: in einer schematischen Darstellung ein Ausführungsbeispiel einer Dunstabzugseinrichtung einer Anordnung aufweisend ein Kochfeld und die Dunstabzugseinrichtung mit einem Deckel in einer ersten Position;
- Figur 5: in einer schematischen Darstellung die in Figur 4 gezeigte Dunstabzugseinrichtung mit einem Deckel in einer zweiten Position;
- Figur 6: in einer schematischen Darstellung die in Figur 4 und 5 gezeigte Dunstabzugseinrichtung mit einem Deckel in einer dritten Position;
- Figur 7: in einer schematischen Darstellung ein Ausführungsbeispiel einer Dunstabzugseinrichtung einer Anordnung aufweisend ein Kochfeld und die Dunstabzugseinrichtung mit einer Anhebevorrichtung für einen Deckel der Dunstabzugseinrichtung;
- Figur 8: in einer schematischen Darstellung ein Ausführungsbeispiel einer Dunstabzugseinrichtung einer Anordnung aufweisend ein Kochfeld und die Dunstabzugseinrichtung mit einer Anhebevorrichtung für einen Deckel der Dunstabzugseinrichtung;
- Figur 9: eine schematische Darstellung einer Ausführungsform eines Steuergeräts einer Anordnung aufweisend ein Kochfeld und die Dunstabzugseinrichtung;
- Figur 10: ein Ablaufdiagramm eines Verfahrens gemäß Ausführungsbeispiel.

Figur 1 zeigt eine schematische Darstellung einer Ausführungsform einer Anordnung 100 bestehend aus einer Dunstabzugseinrichtung 200 und einem Kochfeld 300. Das Kochfeld 300 weist eine Dekorplatte 310 und wenigstens ein durch eine gestrichelte Linie angedeutetes Heizelement 320 auf. Mit dem Heizelement 320 kann ein auf dem Kochfeld 300 aufgestellter und hier nicht gezeigter Garbehälter erwärmt werden. Das Heizelement 320 ist in dieser exemplarischen Ausführungsform unterhalb der Dekorplatte 310 angeordnet.

Erfindungsgemäß sind auch andere Ausführungsformen möglich, bei denen das Heizelement 320 oberhalb der Dekorplatte 310 angeordnet ist, beispielsweise ein als Gasbrenner ausgeführtes Heizelement 320.

Die Dunstabzugseinrichtung 200 weist eine Blende 210 mit zumindest einer Ausnehmung 220 zum Abführen von Wrasen nach unterhalb der Ebene der Dekorplatte 310 und/oder nach unterhalb der Ebene der Blende 210 auf. In dem gezeigten Beispiel sind die Blende 210 und die Dekorplatte 310 einteilig ausgeführt. Die Dunstabzugseinrichtung 200 weist weiterhin einen Fettfilter 230 zum heraustrennen von Fett und Öl aus dem Wrasen, einen Filterschacht 240 zum Aufnehmen des Fettfilters 230 und zumindest einen Deckel 250 zum Abdecken der Ausnehmung 220 auf. Zum Erzeugen einer den Wrasen mitführenden Luftbewegung hat die Dunstabzugseinrichtung 200 einen Ventilator 270.

Die Anordnung 100 hat eine Erfassungseinrichtung 110 zum Erfassen einer Berührung eines Teils der Anordnung 100 durch einen Benutzer, eine Erfassungseinrichtung 130 zum Erfassen einer Position des Fettfilters 230 und eine Erfassungseinrichtung 140 zum Erfassen des Verschmutzungswerts des Fettfilters 230.

Weiterhin hat die Anordnung 100 hat eine Erfassungseinrichtung 120 zum Erfassen wenigstens eines Betriebszustands des Kochfeldes 300, insbesondere eines Heizelements 320 und eine Erfassungseinrichtung 160 zum Erfassen wenigstens eines Betriebszustands der Dunstabzugseinrichtung 200.

Die Erfassungseinrichtung 130 zum Erfassen einer Position des Fettfilters 230 ist beispielsweise ein mechanischer oder elektrischer Kontaktschalter und in dem Filterschacht 240 angeordnet. Auch ist es möglich, dass das Filterelement 232 mit dem Fettfilter 230 einen Dauermagneten 233 aufweist und die Erfassungseinrichtung 130 beispielsweise ein Hall-Sensor oder Reed-Sensor ist. Bei diesen Beispielen gibt die Erfassungseinrichtung 130 ein Signal ab wenn das Filterelement 232 mit dem Fettfilter 230, also der Fettfilter 230 in dem Filterschacht 240 eingesetzt wird oder ist.

Die Erfassungseinrichtung 140 zum Erfassen des Verschmutzungswerts des Fettfilters 230 besteht aus einem Datenspeicher und einer Verarbeitungselektronik, welche die Einsatzdauer des Fettfilters 230 nach einer Reinigung des Fettfilters 230 zählt, gegebenenfalls in Abhängigkeit einer Betriebsart der Dunstabzugseinrichtung 200 gewichtet, und Abspeichert.

Insbesondere für das Gewichten der Einsatzdauer des Fettfilters 230 greift die Erfassungseinrichtung 140 auf den von der Erfassungseinrichtung 160 ermittelten oder bereitgestellten Betriebszustand der Dunstabzugseinrichtung 200 zu. Es ist auch möglich, dass die Erfassungseinrichtung 140 bei der Gewichtung alternativ oder ergänzend den von der Erfassungseinrichtung 120 ermittelten oder bereitgestellten Betriebszustand des Kochfeldes 300 verwendet.

Figur 2 zeigt eine schematische Darstellung einer Ausführungsform einer Dunstabzugseinrichtung 200 einer Anordnung 100 bestehend aus einem nicht gezeigten Kochfeld und der Dunstabzugseinrichtung 200. Die Dunstabzugseinrichtung 200 ist dazu geeignet neben einem Kochfeld in einer Küchenumgebung in einer Arbeitsplatte positioniert und betrieben zu werden.

Die Dunstabzugseinrichtung 200 weist eine Blende 210 mit zumindest einer Ausnehmung 220 zum Abführen von Wrasen nach unterhalb der Ebene der Blende 210 auf. Dargestellt ist wie ein Deckel 250 zum Verschließen der Ausnehmung 220 in der Ausnehmung 220 angeordnet ist.

Deckel 250 weist ein erstes Deckelmagnetelement 251, ein zweites Deckelmagnetelement 252, ein drittes Deckelmagnetelement 253 und ein viertes Deckelmagnetelement 254 auf. Die vier Deckelmagnetelemente sind paarweise einander gegenüberliegend an den beiden Seitenwänden 255 innerhalb des Deckelgehäuses 256 angeordnet. Analog dazu sind ein erstes Blendenmagnetelement 211, ein zweites Blendenmagnetelement 212, ein drittes Blendenmagnetelement 213 und ein viertes Blendenmagnetelement 214 in die Blende 210 integriert, wobei die vier Blendenmagnetelemente benachbart zur Ausnehmung 220 angeordnet sind. Hierbei sind die beiden Blendenmagnetelemente 211, 212 benachbart zu einer ersten Längsseite der Ausnehmung 220 und die beiden Blendenmagnetelemente 213, 214 benachbart zu einer der ersten Längsseite gegenüberliegenden zweiten Längsseite der Ausnehmung 220 angeordnet.

Im abgedeckten Zustand der Ausnehmung 220 sind die beiden Deckelmagnetelemente 251, 254 und die beiden Blendenmagnetelemente 211, 214 im Wesentlichen auf gleicher Höhe angeordnet, was durch eine erste gestrichelte Linie 201 angedeutet ist. Die übrigen Magnetelemente 252, 253, 212, 213 sind in analoger Weise entlang einer zweiten gestrichelten Linie 202 angeordnet.

Je nachdem, ob der Deckel 250 auf einem an die erste Längsseite der Ausnehmung 220 angrenzenden Abschnitt der Blende 210 oder einem an die zweite Längsseite der Ausnehmung 220 angrenzenden Abschnitt der Blende 210 aufgestellt wird, liegen sich im aufgestellten Zustand des Deckels 250 entweder das erste Deckelmagnetelement 251 und das erste Blendenmagnetelement 211 sowie das zweite Deckelmagnetelement 252 und das zweite Blendenmagnetelemente 212 oder das dritte Deckelmagnetelement 253 und das dritte Blendenmagnetelement 213 sowie das vierte Deckelmagnetelement 254 und das vierte Blendenmagnetelemente 214 gegenüber. Hierbei wird der Deckel 250 durch die gegenseitige Anziehung zwischen den jeweils einander gegenüberliegenden Magnetelementen an der Blende 220 magnetisch gehalten.

Alternativ kann das Deckelgehäuse 256 aus einem magnetisch leitfähigen Material realisiert sein, sodass das Deckelgehäuse 256 im aufgestellten Zustand durch die Magnetkraft der Blendenmagnetelemente gehalten wird. Hierbei können die die Deckelmagnetelemente entfallen. Umgekehrt kann die Blende 210 zumindest im Bereich einer Aufstellfläche zum Aufstellen des Deckels 250 aus einem magnetisch leitfähigen Material realisiert sein, wobei der Deckel 250 im aufgestellten Zustand durch die Magnetkraft der Deckelmagnetelemente gehalten wird. In diesem Fall können die Blendenmagnetelemente entfallen.

Bei den vorangehend beschriebenen Deckel- und Blendenmagnetelementen handelt es sich etwa um Dauermagneten. Der Deckel 250 wird benachbart zur Ausnehmung 220 auf seiner Längsseite aufgestellt. Hierbei erstreckt sich der Deckel 250 zumindest über eine gesamte Länge der Ausnehmung 220. Der Deckel 250 fungiert somit als eine Art Trennwand zwischen der Ausnehmung 220 und einem benachbart zu der Ausnehmung 220 anordenbaren oder angeordneten Kochfeld, etwa einem Gaskochfeld oder Grill. Durch den derart aufgestellten Deckel 250 kann die Ausnehmung 220, beispielsweise von aus dem Kochfeld ausströmendem Gas oder Flammen im Bereich des Kochfeldes, abgeschirmt werden. Das Kochfeld kann, wie in Figur 1 gezeigt in die Blende 210 integriert sein.

Figur 3 zeigt eine schematische Darstellung eines Ausführungsbeispiels einer Dunstabzugseinrichtung 200 mit aufgestelltem Deckel 250. Die gezeigte Dunstabzugseinrichtung 200 entspricht im Wesentlichen dem vorangehend anhand der Figur 2 beschriebenen Dunstabzugseinrichtung 200, mit dem Unterschied, dass der Deckel 250 zusätzlich zum Deckelgehäuse 256 ein weiteres Deckelgehäuse 257 aufweist. Die beiden Deckelgehäuse 256, 257 sind zueinander beanstandet an einer Deckelplatte 258 angeordnet, wobei sie sich in ihrer Längsrichtung im Wesentlichen quer zu einer Längsrichtung der Deckelplatte 258 erstrecken. Die Deckelplatte 258 ist vorzugsweise aus demselben Werkstoff hergestellt wie die Blende 210. Gezeigt ist, wie der Deckel 250 je auf einer Schmalseite der beiden Deckelgehäuse 256, 257 aufgestellt ist. Gegenüber den beiden Schmalseiten befindet sich jeweils eines der Blendenmagnetelemente, hier beispielhaft das dritte Blendenmagnetelement 213 und das vierte Blendenmagnetelement 214, wobei der gesamte Deckel 250 über die beiden Schmalseiten, die aus einem magnetisch leitfähigen Material gefertigt sein können, und die mit dem Material der Schmalseiten in magnetischer Wechselwirkung stehenden Blendenmagnetelemente 213, 214, an der Blende 104 gehalten ist.

In der Ausnehmung 220 ist an einer Seite der Ausnehmung 220 ein Auflageelement 221 angeordnet und an der dem Auflageelement 221 gegenüberliegenden Seite der Ausnehmung 220 ist ein optionales weiteres Auflageelement 222 angeordnet. Die beiden Auflageelemente 221, 222 sind hier leistenförmig ausgestaltet und derart auf einer von dem Deckel 250 abgewandten Seite der Blende 210 befestigt, dass sie zumindest teilweise in die Ausnehmung 220 hineinragen. Die beiden Deckelgehäuse 256, 257 sind relativ zu den beiden Auflageelementen 221, 222 derart an der Deckelplatte 258 positioniert, dass die beiden Auflageelemente 221, 222 im abgedeckten Zustand der Ausnehmung 220 zwischen den beiden Deckelgehäusen 256, 257 angeordnet sind.

Figuren 4, 5 und 6 zeigen schematische Darstellungen eines Ausführungsbeispiels einer Dunstabzugseinrichtung 200 bei welcher der. Deckel 250 mehrere Deckelplattenvertiefungen 259 in der Deckelplatte 258 aufweist. Mittels der drei Deckelplattenvertiefungen 259 und/oder einem Magnetelement 241 ist der Deckel 250 in, beispielswesie drei, unterschiedlichen Höhenpositionen an einem Rand der Ausnehmung 220 fixierbar. Hierzu ist die Deckelplatte 258 zumindest abschnittsweise magnetisch leitfähig. Das Magnetelement 241, kann auch durch eines der Blendenmagnetelemente 211, 212, 213, 214 bereitgestellt werden.

In Figur 4 ist die Deckelplatte 258 über eine Deckelplattenvertiefung 259 an der Blende 210 in einer obersten Position des Deckels 250 befestigt, wobei der Deckel 250 maximal über die Ausnehmung 220 herausragt.

Figur 5 zeigt den Deckel 250 über eine andere der Deckelplattenvertiefungen 259 am Rand der Ausnehmung 220 fixiert. Dies entspricht einer untersten Position des Deckels 250, in der der Deckel 250 größtenteils im Filterschacht 240 versenkt ist.

Figur 6 zeigt den Deckel 250 über eine weitere der Deckelplattenvertiefungen 259 am Rand der Ausnehmung 220 fixiert. Dies entspricht einer zwischen der ersten und zweiten Position liegenden mittleren Position des Deckels 250.

Figur 7 zeigt eine schematische Darstellung einer Dunstabzugseinrichtung 200 gemäß einem Ausführungsbeispiel. Die Dunstabzugseinrichtung 200 entspricht im Wesentlichen den vorangehend anhand der Figuren 2 bis 6 beschriebenen Ausführungsformen einer Dunstabzugseinrichtung. Im Unterschied zu den Figuren 2 bis 6, wo der Deckel 250 durch manuelles Anheben entnommen werden kann, weist die in Figur 7 gezeigte Dunstabzugseinrichtung 200 eine Anhebevorrichtung 260 zum Anheben des Deckels 250 auf. Die Anhebevorrichtung 260 umfasst gemäß diesem Ausführungsbeispiel ein Stellelement 261, das in einer Auflagekante 223 für den Deckel 250, insbesondere zwischen der Ausnehmung 220 und einer hier nicht gezeigten, die Ausnehmung 220 vollständig umgebenden Dichtung, verschiebbar angeordnet ist. Eine Verschieberichtung des Stellelements 261, das beispielsweise als Stift oder Hebel ausgebildet ist, ist mit einem Doppelpfeil gekennzeichnet.

Die Verschiebung des Stellelements 261 ist durch ein bestimmtes Ereignis auslösbar. Hierbei bewegt sich das Stellelement 261 nach oben in Richtung des Deckels 250, wodurch dieser so weit angehoben wird, dass er zumindest teilweise über die Ausnehmung 220 beziehungsweise über die Oberkante der Blende 210 herausragt.

Gemäß diesem Ausführungsbeispiel ist die Anhebevorrichtung 260 als Rastmechanismus mit zumindest einer Feder 262 zum Beaufschlagen des Stellelements 261 mit einer Federkraft realisiert. Eine Rastsperre des Rastmechanismus ist beispielsweise durch Ausüben eines Drucks auf den Deckel 250 entsperrbar, wodurch die Federkraft freigegeben wird. Alternativ umfasst die Anhebevorrichtung 260 einen Aktor, der ausgebildet ist, um das Stellelement 261 elektromechanisch oder magnetisch zu bewegen. Der Aktor ist beispielsweise als Stellantrieb oder Motor realisiert. Das Stellelement 261 ist beispielsweise als ein translatorisch beweglicher Kolben oder als ein um eine feststehende Achse dreh- oder verschwenkbarer Hebel realisiert. Alternativ ist das Stellelement 261 ausgebildet, um eine Kombination translatorischer und rotatorischer Bewegungen auszuführen. Die Rückstellung des Stellelements 261 kann manuell oder automatisiert erfolgen.

Durch die mechanische Unterstützung mittels des Stellelements 261 kann der Deckel 250 kontrolliert auf einen festgelegten Abstand zu einer Schließlage angehoben werden. Hierdurch wird dem Benutzer das Greifen des Deckels 250 erleichtert. Erfolgt das Anheben des Deckels 250 beispielsweise mittels Magnetkraft, etwa mittels eines Elektromagneten, der den Deckel 250 definiert anheben kann, so hat dies den Vorteil, dass die Anhebevorrichtung 260 vor Verschmutzung und mechanischen Beschädigungen geschützt ist.

Das Anheben des Deckels 250 erfolgt je nach Ausführungsbeispiel automatisiert oder halbautomatisiert. Hierbei wird der Deckel 250 durch Ansteuern der Anhebevorrichtung 260 nur dann angehoben, wenn beispielsweise mittels einer entsprechenden Erfassungseinrichtung 110, 120, 130, 140, 150, 160 ein auslösendes Ereignis erfasst wird. Das auslösende Ereignis kann beispielsweise eine Berührung einer Oberfläche des Deckels 250 oder der Blende 210 oder Dekorelement 310 sein, beispielsweise in Form der Betätigung eines Bedienelements. Zum Ausschließen unerwünschter Fehlbedienungen kann der Erfassungseinrichtung 110 ausgebildet sein, um ein bestimmtes Bewegungsmuster beispielsweise kapazitiv zu erfassen. Das auslösende Ereignis kann auch ein Klopfen sein, das durch einen akustischen Sensor oder einen Beschleunigungssensor erfasst werden kann. Weitere auslösende Ereignisse können das Einschalten der Dunstabzugseinrichtung 200, erfasst von der Erfassungseinrichtung 160, oder das Einschalten eines Kochfeldes 300 oder eines Heizelements 320 des Kochfeldes 300, erfasst von der Erfassungseinrichtung 120, sein. Ob der Deckel 250 in der die Ausnehmung 220 verschließenden Stellung angeordnet ist kann mittels einer Erfassungseinrichtung 150 detektiert werden.

Figur 8 zeigt eine schematische Darstellung einer Dunstabzugseinrichtung 200 gemäß einem Ausführungsbeispiel. Die Dunstabzugseinrichtung 200 entspricht im Wesentlichen der vorangehend anhand von Figur 7 beschriebenen Dunstabzugseinrichtung, mit dem Unterschied, dass die Anhebevorrichtung 260 gemäß diesem Ausführungsbeispiel zumindest einen Elektromagneten als Stellelement 261 aufweist. Die Anhebevorrichtung 2200 umfasst somit keine beweglichen Teile. Dies erleichtert die Reinigung und erhöht die Lebensdauer und Funktionssicherheit der Anhebevorrichtung 260.

Das Stellelement 261 in Form des Elektromagneten ist ausgebildet, um im eingeschalteten Zustand den Deckel 250 mittels Magnetkraft anzuheben. Optional umfasst die Anhebevorrichtung 260 zumindest ein zusätzliches Haltemagnetelement 263, hier einen Dauermagneten. Das Stellelement 261 und das Haltemagnetelement 263 sind beispielsweise gegenpolig zueinander ausgerichtet. Hierbei ist das Stelleelement 261 ausgebildet, um ein stärkeres Magnetfeld als das Haltemagnetelement 261 zu erzeugen. Durch das Haltemagnetelement 263 wird im deaktivierten Zustand des Stellelements 261 ein sicheres Positionieren des Deckels 250 sowie ein geruchsdichtes Verschließen der Ausnehmung 220 gewährleistet.

Das Stellelement 261 und das Haltemagnetelement 263 können in den Rahmen des Filterschachts 240 integriert sein. Insbesondere können das Stellelement 261 und das Haltemagnetelement 263 angrenzend an die Auflagekante 223 angeordnet sein und so durch den aufgelegten Deckel 250 vor Verschmutzung oder Beschädigung geschützt werden. Ob der Deckel 250 in der die Ausnehmung 220 verschließenden Stellung angeordnet ist kann mittels einer Erfassungseinrichtung 150 detektiert werden.

Figur 9 zeigt eine schematische Darstellung einer Steuereinrichtung 170 gemäß einem Ausführungsbeispiel. Die Steuereinrichtung 170 kann in ein Haushaltgerät, beispielsweise eine Anordnung 100, wie sie vorangehend anhand der Figuren 1 bis 8 beschrieben ist, integriert sein.

Die Steuereinrichtung 170 umfasst eine Einleseeinheit 177, die je nach Ausführungsbeispiel ausgebildet ist, um ein Berührungssignal 171 oder ein Kochfeld-Zustandssignal 172 eines Kochfeldes 300 oder ein Filter-Positionssignal 173 eines Fettfilters 230 oder ein Verschmutzungssignal 174 eines Fettfilters 230 oder ein Deckel-Positionssignal 175 eines Deckels 250 oder ein Dunstabzug-Zustandssignal 176 einer Dunstabzugseinrichtung 200 einzulesen.

Hierbei repräsentiert das Berührungssignal 171 eine von einer Erfassungseinrichtung 110 erfasste Berührung des Deckels oder der Blende oder der Dekorplatte, insbesondere eine Berührungsgeste. Die Erfassungseinrichtung 110 kann beispielsweise als Bedienelement realisiert sein. Das Kochfeld-Zustandssignal 172 repräsentiert eine durch eine Erfassungseinrichtung 120 erfassten Betriebszustand eines Kochfeldes 300, insbesondere eines Heizelements 320 des Kochfeldes 300. Die Erfassungseinrichtung 120 ist insbesondere Teil eines Steuergeräts des Kochfeldes 300. Das Filter-Positionssignal 173 repräsentiert eine durch eine Erfassungseinrichtung 130 erfasste Position des Fettfilters 230 in dem Filterschacht 240. Die Erfassungseinrichtung 130 ist beispielsweise in den Filterschacht 240 integriert. Das Verschmutzungssignal 174 repräsentiert eine durch einen Erfassungseinrichtung 140 erfassten Verschmutzungswert, insbesondere eine kumulierte und je nach Ausführungsform gewichtete Einsatzdauer des Fettfilters 230 seit dessen letzter Reinigung. Das Deckel-Positionssignal 175 repräsentiert eine durch eine Erfassungseinrichtung 150 erfasste Position des Deckels 250 auf der Blende 210 oder in der Ausnehmung 220. Die Erfassungseinrichtung 150 ist beispielsweise in die Blende 210 und/oder im Bereich der Ausnehmung 220 in dem Filterschacht 240 integriert. Das Dunstabzug-Zustandssignal 176 repräsentiert eine durch eine Erfassungseinrichtung 160 erfassten Betriebszustand einer Dunstabzugseinrichtung 200, insbesondere eines Ventilators 270 der Dunstabzugseinrichtung 200. Die Erfassungseinrichtung 160 ist insbesondere Teil eines Steuergeräts der Dunstabzugseinrichtung 200.

Jede der vorstehend genannten Erfassungseinrichtungen 110, 120, 130, 140, 150 160 kann als Komponente einen Sensor oder mehrere Sensoren aufweisen.

An die Einleseeinheit 177 ist eine Erzeugungseinheit 178 angeschlossen, die ausgebildet ist, um unter Verwendung des Berührungssignals 171 und/oder des Kochfeld-Zustandssignals 172 und/oder des Filter-Positionssignals 173 und/oder des Verschmutzungssignals 174 und/oder des Deckel-Positionssignal 175 und/oder des Dunstabzug-Zustandssignals 176 ein Ansteuersignal 179 zum Ansteuern eines Steuergerätes wenigstens eines Haushaltgerätes der Anordnung 100, also eines Steuergeräts der Dunstabzugseinrichtung 200 und/oder eines Steuergerätes des Kochfeldes 300, zu erzeugen.

Beispielsweise ist die Steuereinrichtung 170 ausgebildet, um mittels des Ansteuersignals 179 zumindest ein Kochfeld 300 der Anordnung 100 anzusteuern, insbesondere zu deaktivieren, wenn das Deckel-Positionssignal 175 anzeigt, dass der Deckel 250 bei eingeschalteter Dunstabzugseinrichtung 200 nicht als Trennwand zwischen dem Kochfeld 300 und der Ausnehmung 220 auf der Blende 210 aufgestellt ist. Zusätzlich oder alternativ kann das Ansteuersignal 179 dazu dienen, das Kochfeld 300 automatisch einzuschalten, beziehungsweise in eine Einschaltbereitschaft zu bringen, wenn das Deckel-Positionssignal 175 anzeigt, dass das zwischen dem Kochfeld 300 und der Ausnehmung 220 auf der Blende 210 ein Deckel 250 als Trennwand aufgestellt ist.

Beispielsweise ist es auch möglich, dass die Steuereinrichtung 170 ausgebildet, um mittels des Ansteuersignals 179 zumindest ein Kochfeld 300 der Anordnung 100 anzusteuern, insbesondere zu deaktivieren, wenn das Deckel-Positionssignal 175 anzeigt, dass der Deckel 250 bei eingeschalteter Dunstabzugseinrichtung 200 nicht als Trennwand zwischen dem Kochfeld 300 und der Ausnehmung 220 auf der Blende 210 aufgestellt ist und/oder das Verschmutzungssignal 174 anzeigt, dass der Fettfilter 230 einen zu hohen Verschmutzungswert aufweist.

Zusätzlich oder alternativ kann das Ansteuersignal 179 dazu dienen, die Dunstabzugseinrichtung 200, insbesondere deren Ventilator 270 automatisch einzuschalten, wenn das Deckel-Positionssignal 175 anzeigt, dass der Deckel 250 aus der Ausnehmung 220 beziehungsweise von der Ausnehmung 220 entnommen wurde.

Je nach Ausführungsbeispiel erzeugt die Erzeugungseinheit 178 das Ansteuersignal 179, um die Anhebevorrichtung 260 in Abhängigkeit von der durch das Berührungssignal 171 repräsentierten Berührung oder von der durch das Deckel-Positionssignal 175 repräsentierten Position oder von einem Zustandssignal 176, 172 eines Betriebszustands des Kochfelds 300 und/oder der Dunstabzugseinrichtung 200 anzusteuern.

Auch kann das Ansteuersignal 179 dazu dienen, die Dunstabzugseinrichtung 200, insbesondere deren Ventilator 270 nur dann einzuschalten, wenn das Verschmutzungssignal 174 anzeigt, dass der Verschmutzungswert des Fettfilters 230 unterhalb eines vorgegebenen Grenzwertes ist.

### Bezugszeichen

- 100: Anordnung
- 110: Erfassungseinrichtung (Berührung)
- 120: Erfassungseinrichtung (Betriebszustand Kochfeld)
- 130: Erfassungseinrichtung (Position Fettfilter)
- 140: Erfassungseinrichtung (Verschmutzungswert)
- 150: Erfassungseinrichtung (Position Deckel)
- 160: Erfassungseinrichtung (Betriebszustand Dunstabzug)

- 170: Steuereinrichtung
- 171: Berührungssignal
- 172: Kochfeld-Zustandssignal
- 173: Filter-Positionssignal
- 174: Verschmutzungssignal
- 175: Deckel-Positionssignal
- 176: Dunstabzug-Zustandssignal
- 177: Einleseeinheit
- 178: Erzeugungseinheit
- 179: Ansteuersignal

- 200: Dunstabzugseinrichtung
- 201: Linie
- 202: Linie
- 210: Blende
- 211: erstes Blendenmagnetelement
- 212: zweites Blendenmagnetelement
- 213: drittes Blendenmagnetelement
- 214: viertes Blendenmagnetelement

- 220: Ausnehmung
- 221: Auflageelement
- 222: Auflageelement
- 223: Auflagekante
- 230: Fettfilter
- 232: Filterelement
- 233: Dauermagnet (Filter)
- 240: Filterschacht
- 241: Magnetelement
- 250: Deckel
- 251: erstes Deckelmagnetelement
- 252: zweites Deckelmagnetelement
- 253: drittes Deckelmagnetelement
- 254: viertes Deckelmagnetelement
- 255: Seitenwand
- 256: Deckelgehäuse
- 257: Deckelgehäuse
- 258: Deckelplatte
- 259: Deckelplattenvertiefung

- 260: Anhebevorrichtung
- 261: Stellelement
- 262: Feder
- 270: Ventilator

- 300: Kochfeld
- 310: Dekorplatte
- 320: Heizelement

- 400: Verfahren
- 410: Einlesen einer Eigenschaft
- 420: Erzeugen eines Ansteuersignals

## Patentansprüche

1. Anordnung (100) bestehend aus zumindest einer Dunstabzugseinrichtung (200) und zumindest einem Kochfeld (300),
wobei das zumindest eine Kochfeld (300) eine Dekorplatte (310) und wenigstens ein Heizelement (320), insbesondere Gasbrenner, zum Erwärmen eines auf dem Kochfeld (300) positionierten Lebensmittels aufweist;
wobei die Dunstabzugseinrichtung (200) eine Blende (210) mit zumindest einer Ausnehmung (220) zum Abführen von Wrasen nach unterhalb der Ebene der Dekorplatte (310) und/oder nach unterhalb der Ebene der Blende (220), einen Fettfilter (230) zum heraustrennen von Fett und Öl aus dem Wrasen, einen Filterschacht (240) zum Aufnehmen des Fettfilters (230) und zumindest einen Deckel (250) zum Abdecken der Ausnehmung (220) aufweist;
wobei die Anordnung (100) wenigstens eine Erfassungseinrichtung (110, 120, 130, 140, 150, 160) zum Erfassen von einer Eigenschaft in Form
- wenigstens einer Position des Deckels (250) und/oder
- wenigstens einer Berührung eines Teils der Anordnung (100) durch einen Benutzer und/oder
- wenigstens einem Betriebszustand von der Dunstabzugseinrichtung (200) und/oder
- wenigstens einem Betriebszustand von dem zumindest einem Kochfeld (300) und/oder
- wenigstens einem Verschmutzungswert des Fettfilters (230) und/oder
- wenigstens einer Position des Fettfilters (230),
und
wobei die Anordnung (100) eine Steuereinrichtung (170) aufweist, zum Steuern des Kochfeldes (300) und/oder der Dunstabzugseinrichtung (200) in Abhängigkeit von der wenigstens einen erfassten Eigenschaft.

2. Anordnung (100) nach Anspruch 1, wobei
Dunstabzugseinrichtung (200) und Kochfeld (300) als ein gemeinsames Gerät ausgeführt sind
oder
das Kochfeld (300) benachbart zu der Dunstabzugseinrichtung (200) angeordnet ist

3. Anordnung (100) nach einem der Ansprüche 1 oder 2, wobei
das Steuereinrichtung (170) ausgebildet ist, um
das Kochfeld (300) und/oder die Dunstabzugseinrichtung (200) zu deaktivieren, wenn der Deckel (250) nicht zwischen der Ausnehmung (220) und dem wenigstens einen Heizelement (320) auf der Dekorplatte (310) oder auf der Blende (210) aufgestellt ist,
und/oder
das Kochfeld (300) und/oder die Dunstabzugseinrichtung (200) zu aktivieren, wenn der Deckel (250) zwischen der Ausnehmung (220) und dem wenigstens einen Heizelement (320) auf der Dekorplatte (310) oder auf der Blende (210) aufgestellt ist.

4. Anordnung (100) nach einem der vorhergehenden Ansprüche, wobei
das Steuereinrichtung (170) ausgebildet ist, um
das Kochfeld (300) und/oder die Dunstabzugseinrichtung (200) zu aktivieren, wenn eine erste Berührung des Benutzers an einem Teil der Anordnung (100), insbesondere an der Dekorplatte (310) und/oder Blende (210), erfasst worden ist
und/oder
das Kochfeld (300) und/oder die Dunstabzugseinrichtung (200) zu deaktivieren, wenn eine zweite Berührung des Benutzers an einem Teil der Anordnung (100), insbesondere an der Dekorplatte (310) und/oder Blende (210), erfasst worden ist.

5. Anordnung (100) nach einem der vorhergehenden Ansprüche, wobei Betriebszustand von zumindest einem der beiden Haushaltgeräte (200, 300)
das Steuereinrichtung (170) ausgebildet ist, um
das Kochfeld (300) zu deaktivieren, wenn die Dunstabzugseinrichtung (200) mit einer hohen Leistungsstufe betrieben wird
und/oder
das Kochfeld (300) zu aktivieren, wenn die Dunstabzugseinrichtung (200) mit einer niedrigen Leistungsstufe betrieben wird oder abgeschaltet ist
und/oder
die Dunstabzugseinrichtung (200) zu deaktivieren oder den Betrieb der Dunstabzugseinrichtung (200) mit einer niedrigen Leistungsstufe zu aktivieren oder den Betrieb der Dunstabzugseinrichtung (200) mit einer niedrigen Leistungsstufe fortzusetzen, wenn das Kochfeld (300), insbesondere ein unmittelbar zur Ausnehmung (220) benachbartes Heizelement (320), aktiviert ist
und/oder
die Dunstabzugseinrichtung (200) zu aktivieren, insbesondere den Betrieb der Dunstabzugseinrichtung (200) mit einer hohen Leistungsstufe zu aktivieren, oder den Betrieb der Dunstabzugseinrichtung (200) mit einer hohen Leistungsstufe fortzusetzen, wenn das Kochfeld (300), insbesondere ein unmittelbar zur Ausnehmung (220) benachbartes Heizelement (320), deaktiviert ist

6. Anordnung (100) nach einem der vorhergehenden Ansprüche, wobei
das Steuereinrichtung (170) ausgebildet ist, um
das Kochfeld (300) und/oder die Dunstabzugseinrichtung (200) zu deaktivieren, wenn der Fettfilter (230) einen Verschmutzungswert aufweist, der größer ist als ein vorgegebener Abschaltwert,
und/oder
das Kochfeld (300) und/oder die Dunstabzugseinrichtung (200) zu aktivieren, wenn der Fettfilter (230) einen Verschmutzungswert aufweist, der kleiner ist als ein vorgegebener Einschaltwert.

7. Anordnung (100) nach einem der vorhergehenden Ansprüche, wobei
das Steuereinrichtung (170) ausgebildet ist, um
das Kochfeld (300) und/oder die Dunstabzugseinrichtung (200) zu deaktivieren, wenn der Fettfilter (230) nicht in dem Filterschacht (240) positioniert ist,
und/oder
das Kochfeld (300) und/oder die Dunstabzugseinrichtung (200) zu aktivieren, wenn der Fettfilter (230) in dem Filterschacht (240) positioniert ist.

8. Verfahren (400) zum Betreiben einer Anordnung (100) gemäß einem der vorangegangenen Ansprüche, wobei das Verfahren (400) folgende Schritte umfasst:
Einlesen (410) einer Eigenschaft, insbesondere eines die Position des Deckels (250) repräsentierenden Deckel-Positionssignals (175) und/oder eines den Verschmutzungswert eines Fettfilters (230) repräsentierenden Verschmutzungssignals (174) und/oder den Betriebszustand des Kochfeldes (300) repräsentierenden Kochfeld-Zustandssignals (172) und/oder eines den Betriebszustand der Dunstabzugseinrichtung (200) repräsentierenden Dunstabzugs-Zustandssignals (176) und/oder eines eine Berührung eines Teils der Anordnung (100) repräsentierenden Berührungssignals (171) und/oder eines die Position des Fettfilters (230) repräsentierenden Filter-Positionssignals (173);
und
Erzeugen (420) eines Ansteuersignals (179) zum Ansteuern des Kochfeldes (300) und/oder der Dunstabzugseinrichtung (200) unter Verwendung des Deckel-Positionssignals (175) und/oder des Verschmutzungssignals (174) und/oder des Kochfeld-Zustandssignals (172) und/oder des Dunstabzugs-Zustandssignals (176) und/oder des Berührungssignals (171) und/oder des Filter-Positionssignals (173).

9. Verfahren (400) nach Anspruch 8, wobei
ein Ansteuern der Anordnung (100) das Ausschalten der Dunstabzugseinrichtung (200)
und/oder das Unterbrechen einer Gaszufuhr zu einem Heizelement (320), insbesondere Gasbrenner, und/oder das Unterbrechen einer Versorgungsspannung zu einem Heizelement (320), insbesondere Widerstandsheizelement eines Grills, umfasst.

10. Verfahren (400) nach Anspruch 8, wobei
ein Ansteuern der Anordnung (100) das Reduzieren und/oder Erhöhen der Leistungsstufe der Dunstabzugseinrichtung (200) umfasst.
